# EUROPÄISCHE PATENTSCHRIFT

(11) **EP 3 405 621 B1**
(45) Veröffentlichungstag und Bekanntmachung des Hinweises auf die Patenterteilung: **17.08.2022**
(21) Anmeldenummer: 17721054.9
(22) Anmeldetag: 12.04.2017
(51) Int. Cl.: E04B 9/00

(54) **DECKENANORDNUNG MIT EINER SELBSTTÄTIG AUSLÖSENDEN HALTEVORRICHTUNG**
FALSE CEILING WITH A SELF-UNLOCKING FIXING DEVICE
PLAFOND SUSPENDU AVEC UN DISPOSITIF DE FIXATION À DÉVERROUILLAGE AUTOMATIQUE

(43) Veröffentlichungstag der Anmeldung: 28.11.2018
(73) Patentinhaber: EMKA Beschlagteile GmbH & Co. KG, 42551 Velbert (DE)
(72) Erfinder: BACKHAUS, Michael, 44388 Dortmund (DE)
(74) Vertreter: Feder Walter Ebert
(86) Internationale Anmeldenummer: PCT/EP2017/058833
(87) Internationale Veröffentlichungsnummer: WO 2018/188743

(56) Entgegenhaltungen:
- WO-A1-2013/166708
- US-A- 5 619 824
- US-A1- 2003 196 821
- US-B1- 9 103 117

## Beschreibung

Die vorliegende Erfindung betrifft eine Decken- oder Wandanordnung mit einer wenigstens eine Öffnung aufweisenden Decken- oder Wandkonstruktion, wobei die Öffnung mittels eines Panels abgedeckt ist, welches in der die Öffnung abdeckenden Stellung zumindest mittels mindestens einer Haltevorrichtung gehalten ist.

Die Erfindung betrifft insbesondere eine Deckenanordnung in einem Serverraum. In einem solchen Serverraum steht eine Vielzahl von Serverschränken in Reihen nebeneinander, wobei benachbarte Reihen der Serverschränke Gänge zwischen sich ausbilden. Immer häufiger werden diese Gänge für eine bessere klimatische Regelung und für eine effizientere Kühlung mit einer Einhausung umschlossen. Diese Einhausung umfasst eine über dem Gang angeordnete Zwischendecke sowie Türen am Anfang und Ende des Ganges. Die Zwischendecke umfasst eine Deckenkonstruktion, deren Öffnungen durch Deckenpanele abgedeckt sind.

Die in den Serverräumen üblicherweise installierten Sprinkleranlagen befinden sich hingegen an der Raumdecke oberhalb der Zwischendecke und somit außerhalb der Einhausung. Kommt es nun zu einem Brand innerhalb der Einhausung, muss die Zwischendecke automatisch geöffnet werden, damit die Sprinkleranlage Zugang zum Brand hat. Es werden beispielsweise Motoren eingesetzt, um die Panele zu bewegen. Die Motoren müssen allerdings mit Energie versorgt werden und die notwendige Überwachungs- und Steuerungstechnik ist aufwendig und teuer und muss zudem regelmäßig gewartet werden. So ist aus WO 2013/166708 A1 beispielsweise eine Deckenanordnung bekannt, bei der ein Halteelement mittels eines aktiv ansteuerbaren elektromagnetischen Verschlusssystems von der Haltestellung in die Freigabestellung überführt wird. Aus US 5,619,824 A ist eine Deckenanordnung mit den Merkmalen des Oberbegriffs des Anspruchs 1 bekannt. Bei dieser Deckenanordnung ist das Halteelement mittels eines temperaturempfindlichen Verbindungsmittels mit der Deckenkonstruktion verbunden. Bei Überschreiten einer kritischen Temperatur verliert das Verbindungsmittel seine verbindende Wirkung, so dass das Panel freigegeben wird.

Aufgabe der vorliegenden Erfindung ist es, die mit Bezug zum Stand der Technik geschilderten Nachteile zu beseitigen und insbesondere eine Decken- oder Wandanordnung anzugeben, mit der die Freigabe der Öffnungen einfacher, kostengünstiger und wartungsärmer erfolgen kann. Insbesondere soll auch ein Bausatz, eine Verwendung sowie ein entsprechendes Verfahren angegeben werden.

Gelöst wird die Aufgabe insbesondere durch eine Decken- oder Wandanordnung, gemäß Anspruch 1, einen Bausatz, gemäß Anspruch 11, eine Verwendung gemäß Anspruch 13, und ein Verfahren gemäß Anspruch 14. Vorteilhafte Weiterbildungen sind in den abhängigen Ansprüchen und in der Beschreibung angegeben, wobei einzelne Merkmale der vorteilhaften Weiterbildungen in technisch sinnvoller Weise beliebig miteinander kombinierbar sind.

Es ist also insbesondere vorgesehen, dass das Stellelement bei Überschreiten einer bevorzugt vorgebbaren kritischen Temperatur von sich aus ohne externes Steuersignal einer Steuereinrichtung stromlos die Bewegung des Halteelements aus der Haltestellung in die Freigabestellung auslöst oder selber ausführt. Somit könnte die Haltevorrichtung autark und unabhängig von einer übergeordneten Steuereinrichtung das Öffnen der Decken- oder Wandkonstruktion herbeiführen. Da die Haltevorrichtungen einfach im Aufbau sind, stromlos auslösbar und zudem nicht miteinander vernetzt werden brauchen, ist die Installation einfacher und kostengünstiger. Eine solche Haltevorrichtung ist aber auch wartungsärmer.

Die Decken- oder Wandanordnung ist insbesondere in der Form einer Zwischendecke realisiert, welche unterhalb einer Raumdecke angeordnet ist, an der eine Sprinkleranlage befestigt ist. Die Anordnung ist so ausgebildet, dass das jeweilige Panel von einer sich in der Haltestellung befindenden Haltevorrichtung in der abdeckenden Stellung gehalten wird, während nach dem Überführen der Haltevorrichtung in die Freigabestellung die Öffnung freigegeben wird, indem das Panel sich selbsttätig aus der abdeckenden Stellung entfernt. Beispielsweise könnte das Panel auf oder an dem Halteelement der Haltevorrichtung so auf- beziehungsweise anliegen, dass das Panel nach dem Überführen der Haltevorrichtung in die Freigabestellung aus der abdeckenden Stellung herausfällt.

Bevorzugt ist aber, dass das Panel einerseits durch die Haltevorrichtung an der Decken- oder Wandkonstruktion gehalten ist und andererseits mit mindestens einem Scharnier an der Decken- oder Wandkonstruktion befestigt ist, sodass das Panel nach Überführen des Halteelements in die Freigabestellung um eine Scharnierachse des Scharniers aufschwenkt. Somit ist das Panel auch nach seinem selbsttätigen Freigeben der Öffnung noch an der Decken- oder Wandkonstruktion befestigt und könnte gegebenenfalls später einfach in seine abdeckende Stellung zurückgeschwenkt werden. Dies hat aber auch den Vorteil, dass das Panel nicht in den durch die Deckenanordnung überdachten Gang hineinfällt. Es wäre auch vorstellbar, dass das Panel durch ein vorgespanntes Scharnier in einer eine die Öffnung freigebende Stellung vorgespannt ist und von dem Halteelement der Haltevorrichtung in der abdeckenden Stellung gehalten ist.

Insbesondere kann das Panel beispielsweise mittels einer Gasdruckfeder entgegen der Schwerkraft vorgespannt sein, so dass das Panel nach der Überführung des Halteelements in die Freigabestellung von dem von der Anordnung begrenzten Raum fortgeschwenkt wird. Somit ragt das geöffnete Panel nicht in den von der Anordnung begrenzten Raum hinein, wodurch eine Einschränkung der Rettungswege vermieden wird.

Das Scharnier kann wenigstens ein erstes Scharnierteil und ein zweites Scharnierteil umfassen, welche unter Ausbildung einer Scharnierachse miteinander gekoppelt sind.

Alternativ kann das Scharnier durch mindestens einen Winkel gebildet sein, wobei in dem Panel wenigstens ein Loch, insbesondere wenigstens ein Langloch ausgebildet ist, mit welchem das Panel auf den freien Schenkel des mindestens einen Winkels gesteckt ist. Hierdurch wird auf einfache Weise eine Aufhängung mit Scharnierfunktion realisiert.

Es kann vorgesehen sein, dass das Halteelement und das Stellelement durch ein einziges Bauteil verwirklicht sind. In diesem Fall würde die Änderung des Zustands bei einer kritischen Temperatur unmittelbar die Überführung von der Haltestellung in die Freigabestellung bedeuten. Die Anordnung wäre also so ausgebildet, dass das Panel beispielsweise durch eine Form- oder Dimensionierungsänderung des Haltelements bei der kritischen Temperatur freigegeben wird.

Insbesondere in diesem Zusammenhang kann vorgesehen sein, dass das Panel in der die Öffnung abdeckenden Stellung auf oder an dem Halteelement aufbeziehungsweise anliegt, wobei sich das Panel und das Halteelement so überlappen, dass bei einer Temperaturänderung unterhalb der kritischen Temperatur eine Relativbewegung zwischen Halteelement und Panel möglich ist, ohne dass das Panel freigegeben wird.

Bevorzugt ist aber, dass das Halteelement und das temperaturempfindliche Stellelement unterschiedliche Bauteile der Haltevorrichtung sind. In diesem Fall könnte beispielsweise das Halteelement in die Freigabestellung (feder-)vorgespannt sein, wobei ein Riegelelement das Halteelement in der Haltestellung hält und das Riegelelement mittels des Stellelements bei Überschreiten der kritischen Temperatur gelöst wird, sodass das Halteelement in seine Freigabestellung gelangt. Das Riegelelement könnte hierbei auch einteilig mit dem Stellelement als ein Bauteil ausgebildet sein.

Alternativ kann das Stellelement mechanisch mit dem Halteelement gekoppelt sein, sodass das Halteelement mittelbar oder unmittelbar durch das Stellelement bei einer Zustandsänderung des Stellelements bei der kritischen Temperatur in die Freigabestellung bewegt wird.

In einer Ausführungsform kann vorgesehen sein, dass sich der Zustand des Stellelements von einem ersten Zustand in einen zweiten Zustand kontinuierlich mit einer Temperaturänderung ändert. Eine solche kontinuierliche insbesondere mechanische Änderung kann beispielsweise mit einem Bimetallbauteil erreicht werden. In diesem Fall ist die Haltevorrichtung so eingerichtet, dass bei einem der kritischen Temperatur entsprechenden Zustand die Überführung des Halteelements aus der Haltestellung in die Freigabestellung ausgelöst wird.

Alternativ kann aber auch vorgesehen sein, dass sich ein Zustand des Stellelements während einer Temperaturänderung sprunghaft genau bei der kritischen Temperatur ändert. Eine solche sprunghafte insbesondere mechanische Änderung von einem ersten Zustand in einen zweiten Zustand kann beispielsweise durch eine Formgedächtnislegierung als Material des Stellelements erreicht werden. Geeignete Formgedächtnislegierungen und deren Konditionierung sind aus dem Stand der Technik hinlänglich bekannt.

Bevorzugt ändert das Stellelement von seinem ersten Zustand zu seinem zweiten Zustand seine Form und/oder seine Dimensionierung. Das Stellelement hat also im ersten Zustand eine andere Form als im zweiten Zustand. Alternativ kann das Stellelement im ersten Zustand eine andere Länge oder Breite als im zweiten Zustand haben. Eine solche Zustandsänderung kann bei der kritischen Temperatur kontinuierlich oder sprunghaft erfolgen. Die mechanische Veränderung des Stellelements zumindest bei der kritischen Temperatur hat zur Folge, dass die Überführung des Halteelements aus der Haltestellung in die Freigabestellung mechanisch bedingt wird. Es kann aber auch vorgesehen sein, dass sich bei der kritischen Temperatur ein weiterer Parameter des Stellelements, beispielsweise ein magnetischer Parameter, ändert, sodass hierdurch eine Überführung des Halteelements aus der Haltestellung in die Freigabestellung ausgelöst wird.

In einer bevorzugten Ausführungsform verkürzt sich eine Erstreckung des Stellelements in zumindest einer Erstreckungsrichtung zumindest bei Übersteigen der kritischen Temperatur.

In einer besonders bevorzugten Ausführungsform ist das Stellelement durch einen insbesondere aus einer Formgedächtnislegierung bestehenden Draht gebildet, der sich bei Überschreiten der kritischen Temperatur insbesondere sprunghaft verkürzt und der aufgrund seiner Verkürzung das Halteelement insbesondere unmittelbar von der Haltestellung in die Freigabestellung überführt. Der Draht ist mit seinen Enden insbesondere in einem Gehäuse der Haltevorrichtung gelagert und mit einem mittleren Bereich an dem Halteelement befestigt. Der Draht ist so konditioniert, dass er bei Raumtemperatur eine Ausgangslänge aufweist, die sich bei Überschreiten der kritischen Temperatur beispielsweise im Bereich von 70° Celsius auf eine Endlänge verkürzt. Das insbesondere senkrecht zu der Erstreckungsrichtung des Drahtes beweglich gelagerte Halteelement in Form eines Ankers wird durch die Längenänderung des Drahtes linear bewegt, wobei der Anker durch die Bewegung in seine Freigabestellung gebracht wird. Der Anker kann mittels einer Feder vorgespannt sein.

Die Haltevorrichtung ist bevorzugt so eingerichtet, dass die kritische Temperatur im Bereich zwischen 40° Celsius und 90° Celsius, bevorzugt im Bereich zwischen 50° Celsius und 80° Celsius liegt. Durch die beim Brand vorliegende hohe Temperatur wird das Stellelement soweit erhitzt, dass es die kritische Temperatur übersteigt, wodurch die Überführung des Halteelements aus der Haltestellung in die Freigabestellung ausgelöst wird.

Das Stellelement ist bevorzugt reversibel und gelangt nach Abkühlung wieder zurück in seinen ersten Zustand.

Um den Zustand des Stellelements zu überwachen, kann das Stellelement mit einer Elektronik verbunden sein. Beispielsweise kann ein Widerstand des Stellelements gemessen werden. Über diesen kann die Temperatur des Stellelements abgeschätzt werden. Bei der Verwendung einer Formgedächtnislegierung ändert sich zudem bei Überschreiten der kritischen Temperatur der Widerstand sprunghaft, sodass der zweite Zustand des Stellelements sicher detektiert werden kann. Durch die Einbindung des Stellelements in eine Elektronik dient das Stellelement somit auch als Sensor.

Es kann zudem vorgesehen sein, dass das Stellelement mit einer Elektronik verbunden ist, die eine Änderung des Zustands des Stellelements durch Bestromung des Stellelements auslöst. Das Stellelement gelangt also bei einer Erhöhung der Raumtemperatur selbsttätig von dem ersten Zustand in den zweiten Zustand, wobei zusätzlich eine Zustandsänderung durch Bestromung des Stellelements herbeigeführt werden kann. Die Überführung des Halteelements in die Freigabestellung kann somit auch aktiv unabhängig von der Umgebungstemperatur von einer übergeordneten Steuerung von der Haltestellung in die Freigabestellung ausgelöst werden.

Bei der Verwendung von mehreren Haltevorrichtungen bei der Abdeckung einer oder mehrerer Öffnungen kann zudem vorgesehen sein, dass die mit der Elektronik erfasste Zustandsänderung einer Haltevorrichtung eine Bestromung eines Stellelements einer anderen Haltevorrichtung auslöst. So kann beispielsweise eine Zustandsänderung des Stellelements der dem Brandherd am nächsten angeordneten Haltevorrichtung detektiert werden, woraufhin alle Haltevorrichtungen ausgelöst werden, sodass die Halteelemente aller Haltevorrichtungen in die Freigabestellung gebracht werden. Somit können bereits auch solche Panele freigegeben werden, die etwas weiter vom Brandherd entfernt sind.

Die eingangs genannte Aufgabe wird auch gelöst durch einen Bausatz für eine Freigabeeinrichtung einer Decken- oder Wandanordnung, aufweisend zumindest eine Haltevorrichtung und mindestens ein Scharnier, wobei die Haltevorrichtung ein Halteelement umfasst, welches aus einer Haltestellung in eine Freigabestellung überführbar ist, wobei die Haltevorrichtung ein temperaturempfindliches Stellelement umfasst, welches aufgrund von zumindest einer kritischen Temperaturänderung selbsttätig von einem ersten Zustand in einen zweiten Zustand gelangt und welches bei Überschreiten einer kritischen Temperatur die Überführung des Halteelements aus der Haltestellung in die Freigabestellung bedingt.

Der Bausatz umfasst insbesondere auch ein Panel.

Der Bausatz kann zudem eine Vorspannelement umfassen, mit dem das Panel entgegen der Schwerkraft in der montierten Stellung vorgespannt oder vorspannbar ist.

Das Scharnier des Bausatzes umfasst wenigstens ein erstes Scharnierteil und ein zweites Scharnierteil, welche unter Ausbildung einer Scharnierachse miteinander koppelbar oder gekoppelt sind.

Alternativ kann das Scharnier durch einen Winkel gebildet sein, wobei in dem Panel wenigstens ein Loch, insbesondere wenigstens ein Langloch ausgebildet ist, mit welchem das Panel auf den freien Schenkel des Winkels gesteckt wird. Hierdurch wird eine Aufhängung mit Scharnierfunktion realisiert.

Die vorliegende Erfindung betrifft auch eine Verwendung einer Haltevorrichtung für eine Decken- oder Wandanordnung zur Freigabe eines Panels, wobei die Haltevorrichtung ein Halteelement umfasst, welches aus einer das Panel haltenden Haltestellung in eine das Panel freigebenden Freigabestellung überführbar ist, wobei die Haltevorrichtung ein temperaturempfindliches Stellelement umfasst, welches aufgrund von zumindest einer kritischen Temperaturänderung selbsttätig von einem ersten Zustand in einen zweiten Zustand gelangt und welches bei Überschreiten einer kritischen Temperatur die Überführung des Halteelements aus der Haltestellung in die Freigabestellung bedingt.

Die oben angegebenen Ausführungen der Haltevorrichtung der Decken- oder Wandanordnung sind jeweils einzeln oder gemeinsam auf die Haltevorrichtung des Bausatzes und der Verwendung übertragbar. Insbesondere kann die Haltevorrichtung des Bausatzes und der Verwendung mit den Merkmalen der abhängigen Ansprüche 4 bis 9 weitergebildet sein.

Die eingangs genannte Aufgabe wird auch durch ein Verfahren zur Freigabe einer von einem Panel abgedeckten Öffnung in einer Wand- oder Deckenkonstruktion gelöst, umfassend zumindest die folgenden Schritte:
- Anbringen eines die Öffnung in der Wand- oder Deckenkonstruktion abdeckenden Panels,
- Halten des Panels in der abdeckenden Stellung mittels einer sich in einer Haltestellung befindlichen Haltevorrichtung,
- Freigabe des Panels durch Überführen der Haltevorrichtung aus der Haltestellung in eine Freigabestellung, wobei
die Haltevorrichtung selbsttätig und stromlos von der Haltestellung in die Freigabestellung gelangt, wenn eine kritische Temperatur überschritten wird.

Die Ausführungen zu der Decken- oder Wandanordnung sind auf das Verfahren übertragbar und anwendbar und umgekehrt.

Die Erfindung sowie das technische Umfeld werden anhand der Figuren beispielhaft erläutert. Es zeigen schematisch
- Fig. 1:: eine Seitenansicht einer Deckenanordnung,
- Fig. 2:: eine Aufsicht auf eine Haltevorrichtung und
- Fig. 3:: eine Detailansicht eines Scharniers bei aufschwenkendem Panel.

Die in Figur 1 dargestellte Deckenanordnung 1 umfasst zwei Rahmen 8, die zwischen sich eine Öffnung 2 ausbilden. Die Öffnung 2 ist durch ein Panel 3 abgedeckt, welches auf der rechten Seite mit einem Scharnier 7 gekoppelt ist, welches mit dem Rahmen 8 verbunden ist.

Auf der linken Seite liegt das Panel 3 auf einem Halteelement 5 einer Haltevorrichtung 4 auf. Die Haltevorrichtung 4 befindet sich in der Figur 1 dargestellten Stellung in einer Haltestellung.

Wie aus Figur 2 hervorgeht, umfasst die Haltevorrichtung 4 ein Gehäuse 9, in welchem das Halteelement 5 linear beweglich gelagert ist. Die Haltevorrichtung 4 umfasst ferner ein Stellelement 6 in Form eines Drahtes, welcher mit seinen beiden Enden an dem Gehäuse 9 befestigt ist. In einem mittleren Bereich ist der Draht mit dem Halteelement 5 gekoppelt.

Durch die durchgezogene Linie ist der Zustand des Drahtes bei Raumtemperatur gezeigt. Der Draht besteht aus einer Formgedächtnislegierung, wobei sich der Draht bei Überschreiten einer kritischen Temperatur verkürzt. Dieser verkürzte Zustand ist mit der gestrichelten Linie dargestellt.

Da der Draht im mittleren Bereich fest mit dem Halteelement 5 verbunden ist, wird bei einer Zustandsänderung des Stellelements 6 das Halteelement 5 linear in das Gehäuse 10 hineingezogen, wodurch die Auflagefläche für das Panel 3 verschoben wird, sodass das in Figur 1 dargestellte Panel 3 aufschwingen kann.

In Fig. 3 ist eine Detailansicht einer Deckenanordnung 1 während des Aufschwenkens des Panels 3 gezeigt. Das Scharnier 7 wird durch einen Winkel 11 gebildet, der mit seinem freien Schenkel in ein Langloch 10 in dem Panel 3 eingreift. In der abdeckenden Stellung des Panels 3 liegt das Panel 3 einerseits auf der Fig. 3 nicht dargestellten Haltevorrichtung 4 und andererseits auf dem Winkel 11 auf. Nach der Überführung der Haltevorrichtung 4 in die Freigabestellung schwenkt das Panel 3 auf und wird von dem Winkel 11 an dem Rahmen 8 der Deckenanordnung 1 gehalten.

### Bezugszeichenliste

- 1: Deckenanordnung
- 2: Öffnung
- 3: Panel
- 4: Haltevorrichtung
- 5: Halteelement
- 6: Stellelement
- 7: Scharnier
- 8: Rahmen
- 9: Gehäuse
- 10: Langloch
- 11: Winkel

## Patentansprüche

1. Decken- oder Wandanordnung (1) mit einer wenigstens eine Öffnung (2) aufweisenden Decken- oder Wandkonstruktion, wobei die Öffnung (2) mit einem Panel (3) abgedeckt ist, welches in der die Öffnung (2) abdeckenden Stellung zumindest von mindestens einer Haltevorrichtung (4) gehalten ist, wobei die Haltevorrichtung (4) ein Halteelement (5) umfasst, welches aus einer das Panel (3) haltenden Haltestellung in eine das Panel (3) freigebenden Freigabestellung bewegbar ist, wobei die Haltevorrichtung (4) ein temperaturempfindliches Stellelement (6) umfasst, welches aufgrund von zumindest einer kritischen Temperaturänderung selbsttätig von einem ersten Zustand in einen zweiten Zustand gelangt, **dadurch gekennzeichnet, dass** das Stellelement (6) bei Überschreiten einer kritischen Temperatur aufgrund einer Änderung seiner Form und/oder seiner Dimensionierung das Halteelement (5) aus der Haltestellung in die Freigabestellungbewegt.

2. Anordnung (1) nach Anspruch 1, wobei das Panel (3) einerseits durch die Haltevorrichtung (4) an der Decken- oder Wandkonstruktion (1) gehalten ist und andererseits mit mindestens einem Scharnier (7) an der Decken- oder Wandkonstruktion (1) befestigt ist, so dass das Panel (3) nach Überführen des Halteelements (5) in die Freigabestellung um eine Scharnierachse des Scharniers (7) aufschwenkt.

3. Anordnung (1) nach Anspruch 2, wobei das Panel (3) entgegen der Schwerkraft vorgespannt ist, so dass das Panel (3) nach der Überführung des Halteelements (5) in die Freigabestellung von dem von der Anordnung (1) begrenzten Raum fortschwenkt.

4. Anordnung (1) nach einem der vorhergehenden Ansprüche, wobei sich eine Erstreckung des Stellelements (6) in zumindest einer Erstreckungsrichtung zumindest bei Übersteigen der kritischen Temperatur verkürzt.

5. Anordnung (1) nach einem der vorhergehenden Ansprüche, wobei das Stellelement (6) durch einen Draht gebildet ist, der sich bei Überschreiten der kritischen Temperatur verkürzt und der aufgrund seiner Verkürzung das Halteelement (6) von der Haltestellung in die Freigabestellung überführt.

6. Anordnung (1) nach einem der vorhergehenden Ansprüche, wobei das Stellelement (6) aus einer Formgedächtnislegierung besteht.

7. Anordnung (1) nach einem der vorhergehenden Ansprüche, wobei das Stellelement (6) mit einer Elektronik verbunden ist, die den Zustand des Stellelements (6) überwacht.

8. Anordnung (1) nach einem der vorhergehenden Ansprüche, wobei das Stellelement (6) mit einer Elektronik verbunden ist, die eine Änderung des Zustandes des Stellelements (6) durch Bestromung des Stellelements (6) auslöst.

9. Anordnung (1) nach Anspruch 8 und 9, wobei die mit der Elektronik erfasste Zustandsänderung einer Haltevorrichtung (4) eine Bestromung eines Stelleelements (6) einer anderen Haltevorrichtung (4) auslöst.

10. Anordnung (1) nach einem der vorhergehenden Ansprüche, wobei das Panel (3) in der die Öffnung (2) abdeckenden Stellung auf dem Halteelement (5) aufliegt, wobei sich das Panel (3) und das Halteelement (5) so überlappen, dass bei einer Temperaturänderung unterhalb der kritischen Temperatur eine Relativbewegung zwischen Halteelement (5) und Panel (3) möglich ist, ohne dass das Panel (3) freigegeben wird.

11. Bausatz für eine Freigabeeinrichtung einer Decken- oder Wandanordnung (1), nach einem der vorhergehenden Ansprüche, aufweisend zumindest eine Haltevorrichtung (4) und mindestens ein Scharnier (7), wobei die Haltevorrichtung (4) ein Halteelement (5) umfasst, welches aus einer Haltestellung in eine Freigabestellung bewegbar ist, wobei die Haltevorrichtung (4) ein temperaturempfindliches Stellelement (6) umfasst, welches aufgrund von zumindest einer kritischen Temperaturänderung selbsttätig von einem ersten Zustand in einen zweiten Zustand gelangt und welches bei Überschreiten einer kritischen Temperatur aufgrund einer Änderung seiner Form und/oder seiner Dimensionierung das Halteelement (5) aus der Haltestellung in die Freigabestellung bewegt.

12. Bausatz nach Anspruch 11, wobei das Scharnier (7) wenigstens ein erstes Scharnierteil und ein zweites Scharnierteil umfasst, welche unter Ausbildung einer Scharnierachse miteinander koppelbar oder gekoppelt sind.

13. Verwendung einer Haltevorrichtung (4) für eine Decken- oder Wandanordnung (1) zur Freigabe eines Panels (3), wobei die Haltevorrichtung (4) ein Halteelement (5) umfasst, welches aus einer das Panel (3) haltenden Haltestellung in eine das Panel (3) freigebenden Freigabestellung bewegbar ist, wobei die Haltevorrichtung (4) ein temperaturempfindliches Stellelement (6) umfasst, welches aufgrund von zumindest einer kritischen Temperaturänderung selbsttätig von einem ersten Zustand in einen zweiten Zustand gelangt und welches bei Überschreiten einer kritischen Temperatur aufgrund einer Änderung seiner Form und/oder seiner Dimensionierung das Halteelement (5) aus der Haltestellung in die Freigabestellung bewegt.

14. Verfahren zur Freigabe einer von einem Panel (3) abgedeckten Öffnung (2) in einer Wand- oder Deckenkonstruktion, umfassend zumindest die folgenden Schritte:
- Anbringen eines die Öffnung (2) in der Wand- oder Deckenkonstruktion abdeckenden Panels (3),
- Halten des Panels (3) in der abdeckenden Stellung mittels eines sich in einer Haltestellung befindlichen Halteelements (5) einer Haltevorrichtung (4),
- Freigabe des Panels (3) durch Bewegung des Halteelements (5) der Haltevorrichtung (4) aus der Haltestellung in eine Freigabestellung, wobei
das Halteelement (5) der Haltevorrichtung (4) selbsttätig und stromlos von einem Stellelement (6) bei Überschreiten aufgrund einer Änderung seiner Form und/oder seiner Dimensionierung das Haltelement (5) von der Haltestellung in die Freigabestellung bewegt wird, wenn eine kritische Temperatur überschritten wird.

## Claims

1. Ceiling or wall arrangement (1) having a ceiling or wall construction with at least one opening (2), wherein the opening (2) is covered by a panel (3) which, in the position covering the opening (2), is at least held by at least one retaining device (4), wherein the retaining device (4) comprises a retaining element (5) which is movable from a retaining position retaining the panel (3) into a release position releasing the panel (3), wherein the retaining device (4) comprises a temperature-sensitive actuating element (6) which, as a result of at least one critical temperature change, automatically passes from a first state into a second state, **characterized in that**, upon exceeding a critical temperature, the actuating element (6) moves the retaining element (5) from the retaining position into the release position as a result of a change of its shape and/or its dimensioning.

2. Arrangement (1) according to Claim 1, wherein the panel (3) is held on the one hand by the retaining device (4) on the ceiling or wall construction (1) and is fastened on the other hand by at least one hinge (7) on the ceiling or wall construction (1), with the result that the panel (3) pivots open about a hinge axis of the hinge (7) after the retaining element (5) has passed into the release position.

3. Arrangement (1) according to Claim 2, wherein the panel (3) is preloaded counter to gravitational force such that, after the retaining element (5) has passed into the release position, the panel (3) pivots away from the space delimited by the arrangement (1).

4. Arrangement (1) according to one of the preceding claims, wherein an extent of the actuating element (6) is shortened in at least one direction of extent at least upon exceeding the critical temperature.

5. Arrangement (1) according to one of the preceding claims, wherein the actuating element (6) is formed by a wire which is shortened upon exceeding the critical temperature and which, as a result of its shortening, transfers the retaining element (6) from the retaining position into the release position.

6. Arrangement (1) according to one of the preceding claims, wherein the actuating element (6) consists of a shape memory alloy.

7. Arrangement (1) according to one of the preceding claims, wherein the actuating element (6) is connected to electronics which monitors the state of the actuating element (6).

8. Arrangement (1) according to one of the preceding claims, wherein the actuating element (6) is connected to electronics which triggers a change in the state of the actuating element (6) by energizing the actuating element (6).

9. Arrangement (1) according to Claims 8 and 9, wherein the change in state of one retaining device (4) that is detected by the electronics triggers energization of an actuating element (6) of another retaining device (4).

10. Arrangement (1) according to one of the preceding claims, wherein, in the position covering the opening (2), the panel (3) lies on the retaining element (5), wherein the panel (3) and the retaining element (5) overlap in such a way that, upon a temperature change below the critical temperature, a relative movement between the retaining element (5) and panel (3) is possible without the panel (3) being released.

11. Construction set for a release device of a ceiling or wall arrangement (1) according to one of the preceding claims, comprising at least one retaining device (4) and at least one hinge (7), wherein the retaining device (4) comprises a retaining element (5) which is movable from a retaining position into a release position, wherein the retaining device (4) comprises a temperature-sensitive actuating element (6) which, as a result of at least one critical temperature change, passes automatically from a first state into a second state and which, upon exceeding a critical temperature, moves the retaining element (5) from the retaining position into the release position as a result of a change of its shape and/or of its dimensioning.

12. Construction kit according to Claim 11, wherein the hinge (7) comprises at least one first hinge part and one second hinge part which can be or are coupled to one another with the formation of a hinge axis.

13. Use of a retaining device (4) for a ceiling or wall arrangement (1) for releasing a panel (3), wherein the retaining device (4) comprises a retaining element (5) which is movable from a retaining position retaining the panel (3) into a release position releasing the panel (3), wherein the retaining device (4) comprises a temperature-sensitive actuating element (6) which, as a result of at least one critical temperature change, passes automatically from a first state into a second state and which, upon exceeding a critical temperature, moves the retaining element (5) from the retaining position into the release position as a result of a change of its shape and/or its dimensioning.

14. Method for releasing an opening (2), which is covered by a panel (3), in a wall or ceiling construction, comprising at least the following steps:
- mounting a panel (3) which covers the opening (2) in the wall or ceiling construction,
- retaining the panel (3) in the covering position by means of a retaining element (5), which is situated in a retaining position, of a retaining device (4),
- releasing the panel (3) by moving the retaining element (5) of the retaining device (4) from the retaining position into a release position, wherein
the retaining element (5) of the retaining device (4) is moved automatically and currentlessly by an actuating element (6) upon exceeding as a result of a change of its shape and/or of its dimensioning the retaining element (5) is moved from the retaining position into the release position if a critical temperature is exceeded.

## Revendications

1. Agencement de plafond ou de mur (1) comprenant une construction de plafond ou de mur présentant au moins une ouverture (2), l'ouverture (2) étant recouverte d'un panneau (3) qui est maintenu dans la position recouvrant l'ouverture (2) par au moins un dispositif de maintien (4), le dispositif de maintien (4) comprenant un élément de maintien (5) qui peut être déplacé d'une position de maintien maintenant le panneau (3) à une position de libération libérant le panneau (3), le dispositif de maintien (4) comprenant un élément de réglage (6) sensible à la température, qui passe automatiquement d'un premier état à un deuxième état en raison d'au moins une modification de température critique, **caractérisé en ce que** l'élément de réglage (6) déplace l'élément de maintien (5) de la position de maintien à la position de libération lors d'un dépassement d'une température critique en raison d'une modification de sa forme et/ou de sa dimension.

2. Agencement (1) selon la revendication 1, dans lequel le panneau (3) est d'une part maintenu sur la construction de plafond ou de mur (1) par le dispositif de maintien (4) et est d'autre part fixé à la construction de plafond ou de mur (1) par au moins une charnière (7), de telle sorte que le panneau (3) pivote autour d'un axe de charnière de la charnière (7) après le transfert de l'élément de maintien (5) à la position de libération.

3. Agencement (1) selon la revendication 2, dans lequel le panneau (3) est précontraint à l'encontre de la force de pesanteur, de telle sorte que le panneau (3) pivote vers l'avant à partir de l'espace délimité par l'agencement (1) après le transfert de l'élément de maintien (5) à la position de libération.

4. Agencement (1) selon l'une quelconque des revendications précédentes, dans lequel une extension de l'élément de réglage (6) dans au moins une direction d'extension se raccourcit au moins lors d'un dépassement de la température critique.

5. Agencement (1) selon l'une quelconque des revendications précédentes, dans lequel l'élément de réglage (6) est formé par un fil qui se raccourcit lors d'un dépassement de la température critique et qui, en raison de son raccourcissement, transfère l'élément de maintien (6) de la position de maintien à la position de libération.

6. Agencement (1) selon l'une quelconque des revendications précédentes, dans lequel l'élément de réglage (6) est constitué d'un alliage à mémoire de forme.

7. Agencement (1) selon l'une quelconque des revendications précédentes, dans lequel l'élément de réglage (6) est relié à une électronique qui surveille l'état de l'élément de réglage (6).

8. Agencement (1) selon l'une quelconque des revendications précédentes, dans lequel l'élément de réglage (6) est relié à une électronique qui déclenche une modification de l'état de l'élément de réglage (6) par alimentation de l'élément de réglage (6).

9. Agencement (1) selon les revendications 8 et 9, dans lequel la modification d'état d'un dispositif de maintien (4), détectée par l'électronique, déclenche une alimentation d'un élément de réglage (6) d'un autre dispositif de maintien (4).

10. Agencement (1) selon l'une quelconque des revendications précédentes, dans lequel le panneau (3) repose sur l'élément de maintien (5) dans la position recouvrant l'ouverture (2), le panneau (3) et l'élément de maintien (5) se chevauchant de telle sorte qu'un mouvement relatif entre l'élément de maintien (5) et le panneau (3) est possible lors d'une modification de température en dessous de la température critique, sans que le panneau (3) soit libéré.

11. Jeu de construction pour un appareil de libération d'un agencement de plafond ou de mur (1) selon l'une quelconque des revendications précédentes, comprenant au moins un dispositif de maintien (4) et au moins une charnière (7), le dispositif de maintien (4) comprenant un élément de maintien (5) qui peut être déplacé d'une position de maintien à une position de libération, le dispositif de maintien (4) comprenant un élément de réglage (6) sensible à la température, qui passe automatiquement d'un premier état à un deuxième état en raison d'au moins une modification de température critique et qui, lors d'un dépassement d'une température critique, déplace l'élément de maintien (5) de la position de maintien à la position de libération en raison d'une modification de sa forme et/ou de sa dimension.

12. Jeu de construction selon la revendication 11, dans lequel la charnière (7) comprend au moins une première partie de charnière et une deuxième partie de charnière, qui peuvent être couplées ou sont couplées l'une à l'autre en formant un axe de charnière.

13. Utilisation d'un dispositif de maintien (4) pour un agencement de plafond ou de mur (1) pour la libération d'un panneau (3), le dispositif de maintien (4) comprenant un élément de maintien (5) qui peut être déplacé d'une position de maintien maintenant le panneau (3) à une position de libération libérant le panneau (3), le dispositif de maintien (4) comprenant un élément de réglage (6) sensible à la température, qui passe automatiquement d'un premier état à un deuxième état en raison d'au moins une modification de température critique et qui, lors d'un dépassement d'une température critique, déplace l'élément de maintien (5) de la position de maintien à la position de libération en raison d'une modification de sa forme et/ou de sa dimension.

14. Procédé de libération d'une ouverture (2) recouverte par un panneau (3) dans une construction de mur ou de plafond, comprenant au moins les étapes suivantes :
- la mise en place d'un panneau (3) recouvrant l'ouverture (2) dans la construction de mur ou de plafond,
- le maintien du panneau (3) dans la position de recouvrement au moyen d'un élément de maintien (5) d'un dispositif de maintien (4) se trouvant dans une position de maintien,
- la libération du panneau (3) par déplacement de l'élément de maintien (5) du dispositif de maintien (4) de la position de maintien à une position de libération,
l'élément de maintien (5) du dispositif de maintien (4) étant déplacé automatiquement et sans courant par un élément de réglage (6) lors d'un dépassement en raison d'une modification de sa forme et/ou de sa dimension, l'élément de maintien (5) de la position de maintien à la position de libération, lorsqu'une température critique est dépassée.
